# EUROPÄISCHE PATENTANMELDUNG

(11) **EP 2 050 647 A1**
(43) Veröffentlichungstag der Anmeldung: **22.04.2009**
(21) Anmeldenummer: 08165055.8
(22) Anmeldetag: 25.09.2008
(51) Int. Cl.: B61L 15/00, B61D 43/00

(54) **Kommunikationseinheit für ein Schienenfahrzeug und zugehöriges Schienenfahrzeug**

(30) Priorität: 19.10.2007 DE 102007050169
(71) Anmelder: Siemens Aktiengesellschaft, 80333 München (DE)
(72) Erfinder: Karl, Harald, 90765, Fürth (DE); Pook, Friedrich, 96117, Memmelsdorf (DE)

(57) **Zusammenfassung**

Die Erfindung betrifft eine Kommunikationseinheit (10) für ein Schienenfahrzeug (2), welche für jedes Ende des Schienenfahrzeugs (2) eine Sende-/Empfangseinheit (14) zur Durchführung eines drahtlosen Datenaustausches mit mindestens einer Kommunikationseinheit (10) von benachbarten Schienenfahrzeugen (2', 2'') des gleichen Zugs (1) aufweist, und ein zugehöriges Schienenfahrzeug.

Erfindungsgemäß umfasst die Kommunikationseinheit (10) ein autarkes Energieversorgungssystem, welches mindestens eine Energieumwandlungseinheit (17, 18) und eine Energieversorgungseinheit (15) mit mindestens einem Energiespeicher (15.1) aufweist.

## Beschreibung

Die Erfindung betrifft eine Kommunikationseinheit für ein Schienenfahrzeug nach dem Oberbegriff des Patentanspruchs 1 und ein zugehöriges Schienenfahrzeug.

Einfache Schienenfahrzeuge, wie Eisenbahnwagons, verfügen in der Regel über keine Einbindung in eine Kommunikationsinfrastruktur eines Zugs, der mehrere solcher einfachen Schienenfahrzeuge und eine Zugmaschine umfasst. Vorhandene elektrische Verbindungen werden in der Regel zur Versorgung der Wagons mit elektrischer Energie verwendet. Zudem ist es bei Schienenfahrzeugen bekannt, zur Übertragung von Informationen und/oder Befehlen eine elektromagnetische Steckkupplung zu verwenden. Diese Steckkupplung ist eine aufwändig konstruierte Steckverbindung mit zahlreichen einzelnen signalführenden Leitungen, wobei die Einzelkontakte anfällig für Verschmutzung und Verschleiß sind. Bei Zugkupplungen im normalen Eisenbahnverkehr müssen diese Steckkupplungen von Hand gekuppelt und entkuppelt werden, was äußerst umständlich und unzuverlässig ist. Ohne eine solche Einbindung in die Kommunikationsinfrastruktur lassen sich jedoch eine Erkennung der Wagonfolge, d.h. welche Wagons sind Bestandteil des Zugs und in welcher Reihenfolge sind sie gekuppelt, eine Zugvollständigkeitsüberprüfung, d.h. sind noch alle ursprünglich vorhandenen Wagons Bestandteil des Zugs, und bei einfachen Reisezugwagen eine Übertragung von Fahrgastinformationen, wie z.B. nächster Bahnhof, Uhrzeit, Verspätungen usw., nicht oder nur mit hohem Aufwand lösen.

In der Offenlegungsschrift DE 10 2004 032 015 A1 wird beispielsweise ein Schienenfahrzeug mit einer drahtlosen Übertragungsstrecke zur Übertragung von Informationen, Betriebsdaten und/oder Befehlen auf benachbarte Schienenfahrzeuge oder auf ein benachbartes Zugteil des gleichen Zugs beschrieben. Das beschriebene Schienenfahrzeug umfasst als Teil der Übertragungsstrecke eine Sende-/Empfangskomponente, die in eine Beleuchtungs- und/oder Signaleinrichtung integriert ist.

Aufgabe der vorliegenden Erfindung ist es, ein Kommunikationssystem für ein Schienenfahrzeug anzugeben, welches einfach und kostengünstig aufgebaut ist und insbesondere zur Nachrüstung von einfachen Schienenfahrzeugen geeignet ist.

Die Erfindung löst diese Aufgabe durch eine Kommunikationseinheit für ein Schienenfahrzeug mit den Merkmalen des Patentanspruchs 1 und durch ein zugehöriges Schienenfahrzeug mit den Merkmalen des Patentanspruchs 12.

Vorteilhafte Ausgestaltungen und Weiterbildungen der Erfindung sind Gegenstand der Unteransprüche.

Erfindungsgemäß umfasst eine Kommunikationseinheit für ein Schienenfahrzeug zur Durchführung eines drahtlosen Datenaustausches mit mindestens einer Kommunikationseinheit von benachbarten Schienenfahrzeugen des gleichen Zugs ein autarkes Energieversorgungssystem, welches mindestens eine Energieumwandlungseinheit und eine Energieversorgungseinheit mit mindestens einem Energiespeicher aufweist. Zum drahtlosen Datenaustausch umfasst die Kommunikationseinheit für jedes Ende des Schienenfahrzeugs eine Sende-/Empfangseinheit. Durch die autarke Energieversorgung, d.h. die Kommunikationseinheit gewinnt seine Energie direkt am korrespondierenden Schienenfahrzeug, ist in vorteilhafter Weise keine Einspeisung von externer Energie erforderlich. Dadurch kann die erfindungsgemäße Kommunikationseinheit sehr einfach eingesetzt werden und ermöglicht auch die Nachrüstung von einfachen Schienenfahrzeugen eines bestehenden Fuhrparks und deren Einbindung in eine Kommunikationsinfrastruktur eines zusammengestellten Zugs. Zur drahtlosen Datenübertragung kann unter Verwendung einer energiesparenden Funktechnik, wie dem so genannten offenen Funknetz ZigBee oder Z-Wave, zu den beiden benachbarten Schienenfahrzeugen beispielsweise eine Funkverbindung in einem ISM-Band (ISM = Industrial, Scientific Medical Band) verwendet werden. Zusammenfassend zeichnet sich die erfindungsgemäße Kommunikationseinheit durch eine sehr geringe Energieaufnahme aus.

In Ausgestaltung der erfindungsgemäßen Kommunikationseinheit ist die mindestens eine Energieumwandlungseinheit als Solarzelle oder als Generator ausgeführt. Die Solarzelle ist beispielsweise auf einem Dach des Schienenfahrzeugs angeordnet, und der Generator ist beispielsweise als an einer Achse angeordneter Dynamo ausgeführt, der mit einem Rad gekoppelt ist. Zur Überbrückung der Betriebsphasen, an denen die Energiequellen keinen Strom liefern, ist der mindestens eine Energiespeicher als hochkapazitiver Kondensator oder wieder aufladbare Batterie ausgeführt.

Damit preiswerte Generatoren und kleine Solarzellen eingesetzt und lange Stillstandszeiten überbrückt werden können, versorgt die Energieversorgungseinheit die Komponenten der Kommunikationseinheit nur bei Bedarf mit Energie. Das bedeutet, dass die Sende- und Empfangseinheiten der Kommunikationseinheit überwiegend ausgeschaltet sind und nur bei Bedarf mit Energie versorgt werden.

In weiterer Ausgestaltung der erfindungsgemäßen Kommunikationseinheit umfassen die Sende- und Empfangseinheiten jeweils eine Detektoreinheit, die einen Signalempfang detektieren und das Detektionsergebnis an die Energieversorgungseinheit übertragen, welche in Reaktion auf das Detektionsergebnis die anderen Komponenten der Kommunikationseinheit mit Energie versorgt. Die Energieversorgungseinheit versorgt die Detektoreinheit beispielsweise ständig oder periodisch oder zu vorgegebenen Zeitpunkten mit Energie. Die Detektoreinheit kann beispielsweise mit einem minimalen Energieverbrauch realisiert und daher problemlos dauerhaft mit Energie versorgt werden. So kann zur Aktivierung einer der Sende- und Empfangseinheiten beispielsweise ein Hochfrequenzsignal im entsprechenden Frequenzbereich übertragen werden, dessen Detektierung von der Detektoreinheit mit einer einfachen Pegelerkennung realisiert werden kann. Alternativ kann eine Sendeaktivität durch parallele Signalisierungswege wie RFID oder durch eine Ultraschallübertragung realisiert werden.

Zudem weisen die Sende-/Empfangseinheiten jeweils eine Sende-/Empfangsantenne auf, die außen an Stirnseiten des Schienenfahrzeugs angeordnet sind. Da sich die korrespondierenden Sende-/Empfangsantennen der korrespondierenden benachbarten Schienenfahrzeuge in einem geringen Abstand gegenüberstehen, ist nur eine relativ niedrige Sendeleistung zur Datenübertragung erforderlich, wobei zusätzlich eine gute Kopplung erreicht wird. Zudem wird die Übertragung unempfindlich gegen andere Sender in der Umgebung.

In weiterer Ausgestaltung umfasst die erfindungsgemäße Kommunikationseinheit eine Auswerte- und Steuereinheit mit einer gespeicherten Identifikationsinformation, welche zur Bestimmung einer Schienenfahrzeugfolge und/oder zur Zugvollständigkeitsüberprüfung die korrespondierenden Identifikationsinformationen von benachbarten Schienenfahrzeugen des gleichen Zugs über die Sende-/Empfangseinheiten empfängt und die empfangenen Identifikationsinformationen mit der gespeicherten eigenen Identifikationsinformation über die Sende-/Empfangseinheiten an die benachbarten Schienenfahrzeuge des gleichen Zugs sendet. Somit sendet jede Auswerte- und Steuereinheit die empfangene Identifikationsinformation plus die eigene Identifikationsinformation an den jeweiligen Nachbarn. Dadurch ist an beiden Endpunkten die Information über die topologische Reihenfolge der Schienenfahrzeuge im Zugverband vorhanden. Für die Wagonfolge und Zugvollständigkeitsüberprüfung ist daher nur eine eindeutige Kennung der jeweiligen Kommunikationseinheit erforderlich. Durch das beschriebene Übertragungsprotokoll kann die Auswerte- und Steuereinheit auch den unwahrscheinlichen Fall bedienen, dass von einer Sende-/Empfangsantenne Informationen von mehr als einer Sende-/Empfangseinheit empfangen werden, beispielsweise, weil zwei Züge parallel zueinander angeordnet sind, wodurch sich die Übertragungslinie zu einem Übertragungsbaum aufweitet. Wenn sich die beiden Züge wieder voneinander entfernen, reduziert sich der Übertragungsbaum wieder zu einer Übertragungslinie und die Auswerte- und Steuereinheit kann mit der dann gelernten Information zur Wagonfolge erneute Doppelempfänge erkennen und tolerieren.

In weiterer Ausgestaltung der erfindungsgemäßen Kommunikationseinheit kann die Auswerte- und Steuereinheit Fahrgastinformationen eines Fahrgastinformationssystems in den drahtlosen Datenaustausch einkoppeln bzw. auskoppeln, wobei das Fahrgastinformationssystem die Fahrgastinformationen über eine Ausgabeeinheit ausgibt. Zusätzlich oder alternativ kann die Auswerte- und Steuereinheit Diagnoseinformationen eines Diagnosesystems des korrespondierenden Schienenfahrzeugs in den drahtlosen Datenaustausch einkoppeln bzw. auskoppeln. Die für die Dateneinkopplung bzw. Datenauskopplung erforderliche Datenrate ist aufgrund des geringen Datenvolumens der Fahrgastinformationen bzw. der Diagnoseinformationen gering.

Das erfindungsgemäße Kommunikationssystem kann zu einem sehr günstigen Preis hergestellt werden, da erforderliche Funktechnikbauelemente kostengünstig in Form von hochintegrierten Schaltungen verfügbar sind. Die autarke Energieversorgung und der Verzicht auf elektrische Kontakte zur Datenübertragung zwischen benachbarten Schienenfahrzeugen ermöglicht eine einfache Integration in bestehende Fahrzeugbestände und ist unabhängig von deren mechanischen Kupplungen. Zudem reduziert sich auch die Komplexität der Schienenfahrzeuge, in welche die erfindungsgemäße Kommunikationseinheit eingebaut ist, da keine weiteren Anforderungen an mechanische oder elektrische Schnittstellen gestellt werden.

Nachfolgend wird die Erfindung anhand der Zeichnung näher erläutert. Dabei zeigt die:
- Figur: ein schematisches Blockdiagramm eines Zugs mit mehreren Schienenfahrzeugen, die jeweils eine erfindungsgemäße Kommunikationseinheit aufweisen.

Einander entsprechende Teile sind in der einzigen Figur mit den gleichen Bezugszeichen versehen.

Wie aus der Figur ersichtlich ist, umfasst ein Zug 1 mehrere miteinander gekoppelte Schienenfahrzeuge 2, 2', 2'', die jeweils eine erfindungsgemäße Kommunikationseinheit 10 umfassen. Die erfindungsgemäße Kommunikationseinheit 10 wird am Beispiel des dargestellten mittleren Schienenfahrzeugs 2 beschrieben, wobei die benachbarten Schienenfahrzeuge 2' und 2'' des Zugs 1 nur angedeutet sind. Das mittlere Schienenfahrzeug 2 ist im dargestellten Ausführungsbeispiel über eine erste mechanische Kupplung 20 mit einer zweiten mechanischen Kupplung 21' des rechten Schienenfahrzeugs 2' verbunden. Zudem ist das mittlere Schienenfahrzeug 2 über eine zweite mechanische Kupplung 21 mit einer ersten mechanischen Kupplung 20' des linken Schienenfahrzeugs 2" verbunden.

Wie aus der Figur weiter ersichtlich ist, umfasst die Kommunikationseinheit 10 für jedes Ende des Schienenfahrzeugs 2 eine Sende-/Empfangseinheit 14 zur Durchführung eines drahtlosen Datenaustausches mit nicht dargestellten Kommunikationseinheiten der benachbarten Schienenfahrzeuge 2', 2'' des gleichen Zugs 1. Erfindungsgemäß umfasst die Kommunikationseinheit 10 ein autarkes Energieversorgungssystem, welches im dargestellten Ausführungsbeispiel zwei Energieumwandlungseinheiten 17, 18 und eine Energieversorgungseinheit 15 mit einem Energiespeicher 15.1 aufweist. Eine erste Energieumwandlungseinheit 17 ist beispielsweise als Solarzelle ausgeführt und auf dem Dach des Schienenfahrzeugs 2 angeordnet. Eine zweite Energieumwandlungseinheit 18 ist beispielsweise als Dynamo ausgeführt, der an einer Achse angeordnet und mit einem Rad gekoppelt ist. Der Energiespeicher 15.1 kann beispielsweise als hochkapazitiver Kondensator oder als wieder aufladbare Batterie ausgeführt werden.

Wie weiter aus der Figur ersichtlich ist, umfassen die beiden Sende-/Empfangseinheiten 14 jeweils eine Detektoreinheit 11, einen Empfangsverstärker 12, einen Sendeverstärker 13 und eine Sende-/Empfangsantenne 19, wobei die Sende-/Empfangsantennen 19 jeweils außen an Stirnseiten des Schienenfahrzeugs 2 angeordnet sind. Die drahtlose Datenübertragung erfolgt am rechten Ende des mittleren Schienenfahrzeugs 2 zwischen der Sende-/Empfangsantenne 19 des mittleren Schienenfahrzeugs 2 und einer Sende-/Empfangsantenne 19' des rechten Schienenfahrzeugs 2'. Am linken Ende des mittleren Schienenfahrzeugs 2 erfolgt die drahtlose Datenübertragung zwischen der Sende-/Empfangsantenne 19 des mittleren Schienenfahrzeugs 2 und einer Sende-/Empfangsantenne 19" des linken Schienenfahrzeugs 2''.

Zur Durchführung des Datenaustausches zwischen den benachbarten Schienenfahrzeugen 2, 2', 2" umfasst die Kommunikationseinheit 10 eine Auswerte- und Steuereinheit 16 mit einer gespeicherten Identifikationsinformation 16.1. Zur Bestimmung einer Schienenfahrzeugfolge und/oder zur Zugvollständigkeitsüberprüfung empfängt die Auswerte- und Steuereinheit 16 korrespondierende Identifikationsinformationen der benachbarten Schienenfahrzeuge 2' und 2'' des gleichen Zugs 1 über die Sende-/Empfangseinheiten 14 und sendet die empfangenen Identifikationsinformationen mit der gespeicherte eigenen Identifikationsinformation 16.1 über die Sende-/Empfangseinheiten 14 an die benachbarten Schienenfahrzeuge 2' und 2'' des gleichen Zugs 1. Dadurch ist an beiden Endpunkten die Information über die topologische Reihenfolge der Schienenfahrzeuge im Zugverband vorhanden. Für die Wagonfolge und Zugvollständigkeitsüberprüfung ist nur eine eindeutige Kennung der jeweiligen Kommunikationseinheit 10 erforderlich.

Darüber hinaus umfasst das Schienenfahrzeug 2 ein Fahrgastinformationssystem 30 und ein Diagnosesystem 32, welche über Kommunikationsverbindungen 31 mit der Auswerte- und Steuereinheit 16 verbunden sind. Die Auswerte- und Steuereinheit 16 kann Fahrgastinformationen des Fahrgastinformationssystems 30 und die Diagnoseinformationen des Diagnosesystems 32 in den drahtlosen Datenaustausch einkoppeln und auskoppeln, wobei das Fahrgastinformationssystem 30 die Fahrgastinformationen über eine Ausgabeeinheit ausgibt. Die für die Dateneinkopplung bzw. Datenauskopplung erforderliche Datenrate ist aufgrund des geringen Datenvolumens der Fahrgastinformationen bzw. der Diagnoseinformationen gering.

Die Energieversorgungseinheit 15 versorgt die Komponenten der Kommunikationseinheit 10 nur bei Bedarf mit Energie, um den Energieverbrauch in Stillstandszeiten niedrig zu halten. So detektiert die Detektoreinheit 11 der Sende-/Empfangseinheit 14 einen Signalempfang und überträgt das Detektionsergebnis an die Energieversorgungseinheit 15, welche in Reaktion auf das Detektionsergebnis die anderen Komponenten der Kommunikationseinheit 10 mit Energie versorgt. Die Energieversorgungseinheit 15 ermöglicht die gezielte Aktivierung der Kommunikationseinheit 10 aufgrund eines detektierten Sendewunsches des benachbarten Schienenfahrzeugs oder eine zyklische Aktivierung der Kommunikationseinheit 10. Zudem kann die Energieversorgungseinheit 15 die Detektoreinheit 11 je nach Ausführungsform ständig oder periodisch oder zu vorgegebenen Zeitpunkten mit Energie versorgen und den internen Energiespeicher 15.1 aus den verfügbaren Energiequellen 17, 18 laden.

Zur Aktivierung der Sende-/Empfangseinheit 14 bzw. der Kommunikationseinheit 10 wird von einer aktiven Sende-/Empfangseinheit ein Hochfrequenzsignal im entsprechenden Frequenzbereich übertragen, das von der Detektoreinheit 11 der angesprochenen Sende-/Empfangseinheit 14 über eine einfache Pegelerkennung detektiert werden kann.

Die erfindungsgemäße Kommunikationseinheit 10 basiert im Wesentlichen auf der Auswerte- und Steuereinheit 16 mit den entsprechenden Sende-/Empfangseinheiten 14 und auf dem Energieversorgungssystem. Auf der Funkstrecke zwischen den benachbarten Schienenfahrzeugen setzt die Auswerte- und Steuereinheit 16 ein Funkprotokoll um, mit dem die korrespondierenden Informationen zur Erkennung der Wagonfolge, d.h. welche Wagons sind Bestandteil des Zugs und in welcher Reihenfolge sind sie gekuppelt, zur Zugvollständigkeitsüberprüfung, d.h. sind noch alle ursprünglich vorhandenen Wagons Bestandteil des Zugs, und bei einfachen Reisezugwagen zur Übertragung von Fahrgastinformationen, wie z.B. nächster Bahnhof, Uhrzeit, Verspätungen usw., übertragen werden.

Das erfindungsgemäße Kommunikationssystem kann zu einem sehr günstigen Preis hergestellt werden, und eignet sich aufgrund der autarken Energieversorgung und dem Verzicht auf elektrische Kontakte zur Datenübertragung zwischen benachbarten Schienenfahrzeugen zur Nachrüstung von einfachen Schienenfahrzeugen wie Güterwagons oder einfachen Reisezugwagen, welche den Großteil der Fahrzeugflotte der Bahngesellschaften bilden.

Die Erfindung ist nicht auf die Ausführungsbeispiele beschränkt, sondern im Rahmen der Offenbarung vielfach variabel.

## Patentansprüche

1. Kommunikationseinheit für ein Schienenfahrzeug (2), welche für jedes Ende des Schienenfahrzeugs (2) eine Sende-/Empfangseinheit (14) zur Durchführung eines drahtlosen Datenaustausches mit mindestens einer Kommunikationseinheit (10) von benachbarten Schienenfahrzeugen (2', 2'') des gleichen Zugs (1) aufweist, **gekennzeichnet durch** ein autarkes Energieversorgungssystem, welches mindestens eine Energieumwandlungseinheit (17, 18) und eine Energieversorgungseinheit (15) mit mindestens einem Energiespeicher (15.1) aufweist.

2. Kommunikationseinheit nach Anspruch 1, **dadurch gekennzeichnet, dass** die mindestens eine Energieumwandlungseinheit als Solarzelle (17) oder als Generator (18) ausgeführt ist.

3. Kommunikationseinheit nach Anspruch 2, **dadurch gekennzeichnet, dass** die Solarzelle (17) auf einem Dach des Schienenfahrzeugs (2) angeordnet ist, und wobei der Generator (18) als an einer Achse angeordneter Dynamo ausgeführt ist, der mit einem Rad gekoppelt ist.

4. Kommunikationseinheit nach einem der Ansprüche 1 bis 3, **dadurch gekennzeichnet, dass** der mindestens eine Energiespeicher (15.1) als hochkapazitiver Kondensator oder wieder aufladbare Batterie ausgeführt ist.

5. Kommunikationseinheit nach einem der Ansprüche 1 bis 4, **dadurch gekennzeichnet, dass** die Energieversorgungseinheit (15) die Komponenten der Kommunikationseinheit (10) nur bei Bedarf mit Energie versorgt.

6. Kommunikationseinheit nach Anspruch 5, **dadurch gekennzeichnet, dass** die Sende-/Empfangseinheiten (14) jeweils eine Detektoreinheit (11) umfassen, die einen Signalempfang detektieren und das Detektionsergebnis an die Energieversorgungseinheit (15) übertragen, welche in Reaktion auf das Detektionsergebnis die anderen Komponenten der Kommunikationseinheit (10) mit Energie versorgt.

7. Kommunikationseinheit nach Anspruch 6, **dadurch gekennzeichnet, dass** die Energieversorgungseinheit (15) die Detektoreinheit (11) ständig oder periodisch oder zu vorgegebenen Zeitpunkten mit Energie versorgt.

8. Kommunikationseinheit nach einem der Ansprüche 1 bis 7, **dadurch gekennzeichnet, dass** die Sende-/Empfangseinheiten (14) jeweils eine Sende-/Empfangsantenne (19) aufweisen, die außen an Stirnseiten des Schienenfahrzeugs (2) angeordnet sind.

9. Kommunikationseinheit nach einem der Ansprüche 1 bis 8, **gekennzeichnet durch** eine Auswerte- und Steuereinheit (16) mit einer gespeicherten Identifikationsinformation (16.1), welche zur Bestimmung einer Schienenfahrzeugfolge und/oder zur Zugvollständigkeitsüberprüfung die korrespondierenden Identifikationsinformationen von benachbarten Schienenfahrzeugen (2', 2'') des gleichen Zugs (1) über die Sende-/Empfangseinheiten (14) empfängt und die empfangenen Identifikationsinformationen mit der gespeicherte eigenen Identifikationsinformation (16.1) über die Sende-/Empfangseinheiten (14) an die benachbarten Schienenfahrzeuge (2', 2'') des gleichen Zugs (1) sendet.

10. Kommunikationseinheit nach Anspruch 9, **dadurch gekennzeichnet, dass** die Auswerte- und Steuereinheit (16) Fahrgastinformationen eines Fahrgastinformationssystems (30) in den drahtlosen Datenaustausch einkoppelt und auskoppelt, wobei das Fahrgastinformationssystem (30) die Fahrgastinformationen über eine Ausgabeeinheit ausgibt.

11. Kommunikationseinheit nach Anspruch 9 oder 10, **dadurch gekennzeichnet, dass** die Auswerte- und Steuereinheit (16) Diagnoseinformationen eines Diagnosesystems (32) des korrespondierenden Schienenfahrzeugs (2) in den drahtlosen Datenaustausch einkoppelt und auskoppelt.

12. Schienenfahrzeug mit einer Kommunikationseinheit (10), welche für jedes Ende des Schienenfahrzeugs (2) eine Sende-/Empfangseinheit (14) zur Durchführung eines drahtlosen Datenaustausches mit mindestens einer Kommunikationseinheit (10) von benachbarten Schienenfahrzeugen (2', 2'') des gleichen Zugs (1) aufweist, **dadurch gekennzeichnet, dass** die Kommunikationseinheit (10) nach einem Ansprüche 1 bis 11 ausgeführt ist.

13. Schienenfahrzeug nach Anspruch 12, **gekennzeichnet durch** ein Fahrgastinformationssystem (30), dessen Fahrgastinformationen von einer Auswerte- und Steuereinheit (16) der Kommunikationseinheit (10) in den drahtlosen Datenaustausch einkoppelbar und auskoppelbar sind.

14. Schienenfahrzeug nach Anspruch 12 oder 13, **gekennzeichnet durch** ein Diagnosesystem (32), dessen Diagnoseinformationen von der Auswerte- und Steuereinheit (16) der Kommunikationseinheit (10) in den drahtlosen Datenaustausch einkoppelbar und auskoppelbar sind.
